# EUROPÄISCHE PATENTSCHRIFT

(11) **EP 0 512 278 B1**
(45) Veröffentlichungstag und Bekanntmachung des Hinweises auf die Patenterteilung: **22.06.1994**
(21) Anmeldenummer: 92106226.1
(22) Anmeldetag: 10.04.1992
(51) Int. Cl.: B65H 5/06, B65H 5/02, B65H 5/38

(54) **Kugelauflage in einer Fördervorrichtung für Papierbogen**
Ball support in a conveying device for paper sheets
Support pour billes dans un dispositif convoyeur pour feuilles de papier

(30) Priorität: 03.05.1991 DE 4114478
(43) Veröffentlichungstag der Anmeldung: 11.11.1992
(73) Patentinhaber: Heidelberger Druckmaschinen Aktiengesellschaft, D-69019 Heidelberg (DE)
(72) Erfinder: Greive, Martin, W-6900 Heidelberg (DE)
(74) Vertreter: Stoltenberg, Heinz-Herbert Baldo

(56) Entgegenhaltungen:
- EP-A- 0 212 246
- DE-A- 3 026 047
- DE-C- 830 344
- GB-A- 449 366
- US-A- 3 248 106
- US-A- 3 951 402

## Beschreibung

Die Erfindung betrifft eine Kugelauflage in einer Fördervorrichtung für Papierbogen.

Aus der DE-PS 541 477 ist eine Fördervorrichtung für Papierbogen bekannt, bei der zur Herstellung des Mitnahmekontaktes zwischen Bogen und verwendetem Fördermittel zusätzlich eine Kugelauflage vorgesehen ist.

Die Kugeln werden jeweils von einer Kugelhalterung in ihrer Auflageposition geführt. Um ein Auswechseln der Kugeln zum Anpassen an die Betriebsbedingungen zu ermöglichen, ist für jede Kugel jeweils ein Kugelkäfig vorgesehen, der zusammen mit der Kugel in eine hierfür vorgesehene Halteöffnung in der Kugelhalterung eingesetzt bzw. aus ihr herausgezogen wird. Der Einsatz von solchen Auswechselkäfigen erfordert unerwünschten zusätzlichen Herstellungsaufwand und zum Kugelwechseln zusätzlichen Arbeitsaufwand. Beim Einsetzen der Käfige kann es leicht zu Unregelmäßigkeiten in der korrekten Einsatzposition der Käfige und somit der Kugeln kommen, wodurch die Auflagefunktion der Kugelauflagen in Frage gestellt ist.

Weiterhin sind Kugelauflagen in Fördervorrichtungen für Papierbogen bekannt, bei denen die Kugeln durch öffnungen in ihren Kugelführungskörpern mit Hilfe von speziellen Saugwerkzeugen, die durch diese öffnungen hindurch eingeführt werden, entfernt oder ausgetauscht werden können. Dies erfordert jedoch zu jedem Entfernen einer Kugel das zur Hand haben entsprechender Spezialwerkzeuge und kann zu Greifproblemen und zu unerwünschten zeitaufwendigen Tüfteleien führen.

Aus dem Dokument US 3,951,402 ist ein Papierförderungs- und Papierführungssystem bekannt. Bei dieser Ausführungsform sind oberhalb der äußeren Förderbänder sich in Bogenförderrichtung erstreckende Andrückleisten angeordnet. Neben den Andrückleisten befinden sich verstellbare Seitenanschläge, die über Stellspindeln an unterschiedliche Paplerformate anpaßbar sind.

In die Andrückleisten sind, über deren Länge verteilt, einzelne Kugeln eingelassen, deren Aufnahmebohrungen mit einem Verriegelungsstift nach oben gesichert sind. Durch zwei ebenfalls in den Andrückleisten vorgesehene, mit Federn vorgespannte Andrückscheiben, werden die Bogen im Bereich der Förderbänder an diese angedrückt, um die Reibung und die Transportsicherheit zu erhöhen.

Diese Ausführung hat den Nachteil, daß neben der Verwendung von Kugeln zusätzliche Einbauten in Form von federbelasteten Druckscheiben notwendig sind und die Kugeln nur sehr umständlich unter Zuhilfenahme von Werkzeug aus den Andrückleisten entnehmbar sind.

Bei der erfindungsgemäßen Kugelauflage in einer Fördervorrichtung für Papierbogen mit Kugelauflagen gemäß Anspruch 1 sind Kugelführungskörper quer zur Hauptbogenförderrichtung über die Bogenförderebene hinweg angeordnet und mit mehreren Kugelführungsbohrungen versehen, aus denen die Kugeln entfernbar oder austauschbar sind, wobei die Kugelführungsbohrungen mit seitlichen Eingriffschlitzen versehen sind, über welche hindurch, durch Eingriff auf die Kugeln von außen, letztere durch die Kugelführungsbohrungen hindurch entfernt oder ausgetauscht werden können.

Die Kugeln können bei einer solchen Kugelauflage durch seitlichen Eingriff von außen sicher durch die hierfür vorgesehene Öffnung im Kugelführungskörper aus diesem herausgeschoben werden. Es wird kein Spezialwerkzeug benötigt. Je nach gewählter Schlitzbreite kann beispielsweise auch ein Wattestäbchen oder irgend ein anderer geeigneter dünner Eingriffskörper verwendet werden. Die Kugeln sind einfach und schnell austauschbar. Eine solche Vorrichtung ist zudem günstig in der Herstellung.

Die Ansprüche 2 bis 4 beinhalten besonders vorteilhafte Weiterbildungen.

Die Ausbildung gemäß den Merkmalen der Ansprüche 2 und 3 ermöglicht eine von der Herstellung, von der Funktion und dem Einsatz einer Kugelauflage, sowie vom Aufwand zum Kugelaustausch her besonders günstige Ausgestaltungsformen der Kugelauflage.

Bei einer Kugelauflage gemäß Anspruch 2 ist ein einfacher Austausch der Kugeln lediglich durch Eingriff mit einer Fingerspitze ohne weiteres Werkzeug möglich.

Bei einer Kugelauflage gemäß Anspruch 3 kann die den Schlitz durchdringende Kugelkalotte einfach durch Mitnahme durch eine über den längs des Schlitzes den Führungskörper entlangstreichenden Körperfläche durch die Öffnung hindurch entfernt werden. Die Körperfläche kann dabei einfach eine Hand- oder Fingerfläche des Maschinenbedieners sein.

Die Merkmale von Anspruch 4 ermöglichen eine besonders einfach herzustellende Ausgestaltungsform von Kugelauflagen in Fördervorrichtungen, insbesondere bei solchen Fördervorrichtungen bei denen entweder das eingesetzte Fördermittel während des Betriebs abgesenkt oder die Kugelführungskörper angehoben werden.

In den Fig. 1 bis 6 sind vorteilhafte Ausführungsformen der Erfindung exemplarisch im Anlegebereich einer Bogenoffsetrotationsdruckmaschine dargestellt.

Dabei zeigen
- Fig. 1: Seitenansicht des Bogenanlegers mit erfindungsgemäßer Vorrichtung
- Fig. 2: Draufsicht gemäß Fig. 1 jedoch in vergrößertem Maßstab
- Fig. 3: Seitenansicht einer erfindungsgemäßen Fördervorrichtung in einer ersten Ausführungsform
- Fig. 4: Draufsicht gemäß Fig. 3
- Fig. 5: Fördervorrichtung in einer zweiten Ausführungsform
- Fig. 6: Draufsicht gemäß Fig. 5

Die Figuren 1 und 2 zeigen einen Teil einer Bogenoffsetrotationsdruckmaschine, bei der Papierbogen 12 über einen Anlegetisch 1 zu einem Druckwerk 2 mit Gegendruckzylinder 3, Gummituchzylinder 4 und Plattenzylinder 5 gefördert werden.

Zur Förderung der von einem nicht dargestellten Anlegestapel zugeführten Papierbogen 12 sind am Anlegetisch 1 um Umlenkwalzen 9 herum umlaufende Förderbänder 8 und diesen in Förderrichtung nachgeordnet eine Förderwalze 13 angeordnet. Die Umlenkwalzen 9, 10 und die Förderwalzen 13 sind in den Seitenwänden 6, 7 des Anlegetischs 1 gelagert.

Sowohl oberhalb der Förderbänder 8 als auch oberhalb der Förderwalzen 13 sind zur Erhöhung der zwischen Papierbogen 12 und den Förderbändern 8 bzw. der Förderwalze 13 wirkenden Reibkräfte auf den zur sicheren Mitnahme der Papierbogen 12 erforderlichen Wert, der seinerseits von den jeweiligen Betriebsanforderungen abhängt, Kugelauflagen 11 bzw. 14 vorgesehen.

Die Kugelauflage 14 besteht aus einem quer zur Bogenförderrichtung über den Bogenanlegetisch angeordneten Kugelführungskörper 16 , der beispielsweise mit in seinem beiden äußeren zu den Seitenteilen 6, 7 weisenden Bereichen angeordneten Halteansätzen 21 an den Seitenteilen 6, 7 befestigt ist.

Der Kugelführungskörper 16 ist mit lotrecht zur Bogenförderebene ausgerichteten, linear nebeneinander quer zur Bogenförderrichtung über den Bogenanlegetisch 1 angeordneten symmetrisch zur Anlegetischmitte verteilten Kugelführungsbohrungen 17 versehen.

An der Unterseite des Kugelführungskörpers 16 ist ein Rückhalteblech 19 befestigt. Dieses ist mit konzentrisch zu den Kugelführungsbohrungen 17 angeordneten kreisförmigen Durchdringungsöffnungen 20 versehen. Die Durchdringungsöffnungen 20 haben dabei einen Durchmesser, der kleiner als der Durchmesser der verwendeten Kugeln 15 ist, aber groß genug, daß die Kugeln 15 mit einer Kalotte durch die jeweilige Durchdringungsöffnung 20 genügend weit hindurchreichen, um mit ihrem Eigengewicht die zu fördernden Papierbogen 12 zu belasten.

Von der Bohrungsmitte einer jeden Kugelführungsbohrung 17 aus ist der Kugelführungskörper 16 und das Rückhalteblech 19 parallel zur Kugelführungsbohrung 17 und der Durchdringungsöffnung 20 in Gegenbogenförderrichtung nach außen hin deckungsgleich aufgeschlitzt.

Der Bohrungsdurchmesser der Kugelführungsbohrungen 17 ist so bemessen, daß die eingesetzten Kugeln 15 mit Spiel in ihnen geführt werden.

Eine so gestaltete Kugelauflage kann auch in Bogenfördervorrichtungen eingesetzt werden, bei denen aus Betriebserfordernissen zyklische Bogenmitnahmeintervalle durch zyklische Abstandsveränderungen zwischen Kugelführungskörper 16 und Förderwalze 13 gewünscht werden.

Wie in Fig. 1 beispielsweise mit Hilfe eines Pfelles dargestellt, kann die Förderwalze 13 hierzu zyklisch mit nicht näher dargestellten Steuermitteln, wie zum Beispiel einem kurvengesteuerten Hebelmechanismus, auf- und abschwenkbar ausgestaltet sein. Das Rückhalteblech 19 hält die Kugeln 15˝ in abgeschwenkter Position der Förderwalze 13 zurück. Bei hochgeschwenkter Förderwalze 13 liegen die Kugeln 15′ mit ihrem Eigengewicht auf den Förderwalzen 13 bzw. bei Bogenförderung auf dem zu fördernden Papierbogen 12 auf.

Ebenso ist es denkbar, den Kugelführungskörper 16 mit einem Hebemechanismus auszustatten.

Die Förderwalze 13 kann beispielsweise auch mit einem seitlichen nicht näher dargestellten, in Fig. 2 mit Hilfe eines Pfeiles für die Verschieberichtung der Förderwalze 13 angedeuteten, Verschiebemechanismus, wie zum Beispiel einem axialkurvengesteuerten Hebelmechanismus, zur seitlichen Mitnahme des Papierbogens beispielsweise zu seiner seitlichen Ausrichtung ausgestattet sein.

Die Kugeln 15 können wie in Fig. 3 und 4 dargestellt, vom Bediener einfach mit der Spitze eines durch den nicht ganz fingerdicken Schlitz 18 in den Kugelführungskörper 16 unterhalb des Mittelpunktes der Kugel 15 eingreifenden Fingers 22 nach oben aus der Kugelführungsbohrung 17 herausgeschoben werden.

Danach kann beispielsweise eine leichtere Kugel 15 für leichtere, dünnere zu fördernde Papierbogen 12 einfach in die Kugelführungsbohrung 17 fallen gelassen werden.

Wie in Fig. 5 und 6 dargestellt, ist es besonders günstig, die Kugelführungsbohrungen 17 in den Kugelführungskörper 16 so zu positionieren, daß die eingesetzten Kugeln 15 mit einer Kalotte ihrerseits durch den Schlitz 18 etwas durch den Kugelführungskörper nach außen hindurchreichen, so daß die Kugeln in einfachster Weise mit außen an der Traverse den Schlitz 18 entlangstreichenden Fingerflächen 24 nach oben geschoben und ausgetauscht werden können.

Die Kugelführung 11 kann ebenso in einer der beschriebenen Ausführungsformen ausgestattet werden.

## Patentansprüche

1. Kugelauflage (14, 11) in einer Fördervorrichtung für Papierbogen (12)
mit Kugelführungskörpern (16),
die quer zur Hauptbogenförderrichtung über die Bogenförderebene hinweg angeordnet sind,
die mit mehreren Kugelführungsbohrungen (17) versehen sind, wobei die
Kugeln (15) aus den Kugelführungsbohrungen (17) entfernbar oder austauschbar sind und wobei
die Kugelführungsbohrungen (17) mit seitlichen Eingriffschlitzen (18) versehen sind, über welche hindurch, durch Eingriff auf die Kugeln (15) von außen, die Kugeln durch die Kugelführungsbohrungen (17) hindurch entfernt oder ausgetauscht werden können.

2. Kugelauflage (14, 11) in einer Fördervorrichtung für Papierbogen (12) gemäß Anspruch 1,
bei der zur Kugelführung zylindrische lotrecht zur Bogenförderebene orientierte Durchgangsbohrungen (17) in den Kugelführungskörpern (16) vorgesehen sind,
wobei die Kugeln (15) durch die Durchgangsbohrung (17) nach oben hin entfernbar oder austauschbar sind,
bei der Eingriffsschritze (18) zum Eingriff in die Durchgangsbohrungen (17) parallel zu den Durchgangsbohrungen (17) vorgesehen sind,
die entgegen der Hauptbogenförderrichtung von den Durchgangsbohrungen (17) aus durch die Führungskörper (16) nach außen reichen,
deren Schlitzbreite näherungsweise fingerdick ist.

3. Kugelauflage (14, 11) in einer Fördervorrichtung für Papierbogen (12) gemäß Anspruch 1,
bei der zur Kugelführung zylindrische lotrecht zur Bogenförderebene orientierte Durchgangsbohrungen (17) in den Kugelführungskörpern (16) vorgesehen sind,
wobei die Kugeln (15) durch die Durchgangsbohrung (17) nach oben hin entfernbar oder austauschbar sind,
bei der Eingriffsschlitze (18) zum Eingriff in die Durchgangsbohrungen (17) parallel zu den Durchgangsbohrungen (17) vorgesehen sind,
die entgegen der Hauptbogenförderrichtung von den Durchgangsbohrungen (17) aus durch die Führungskörper (16) nach außen reichen,
bei der die Durchgangsbohrungen (17) so angeordnet werden, daß die Kugeln (15) mit einer Kalotte durch die Eingriffsschlitze (18) nach außen hindurch reichen.

4. Kugelauflage (14, 11) in einer Fördervorrichtung für Papierbogen (12) gemäß Anspruch 2 oder 3
mit an der Unterseite jedes Kugelführungskörpers (16) vorgesehenem Rückhalteblech (29),
wobei unterhalb jeder zur Kugelführung vorgesehenen Durchgangsbohrung (17) im Rückhalteblech (19) eine Durchdringungsöffnung (20) für die Kugel (15) vorgesehen ist,
wobei die Durchmesser der Durchdringungsöffnungen (20) geringer als der Durchmesser der in die zugehörige Durchgangsbohrung (17) eingesetzten Kugeln (15) ist,
wobei das Rückhalteblech mit deckungsgleich zu den Eingriffsschlitzen (18) angeordneten Eingriffsschlitzen (23) versehen ist.

## Claims

1. Ball support (14, 11) in a conveying device for paper sheets (12) having ball-guide bodies (16), which are arranged transversely to the main sheet-conveying direction over and beyond the sheet-conveying plane, which are equipped with a plurality of ball-guide bores (17), the balls (15) being able to be removed or exchanged from the ball-guide bores (17) and the ball-guide bores (17) being provided with lateral engagement slots (18), through which the balls (15) can, by being engaged on from outside, be removed or exchanged through the ball-guide bores (17).

2. Ball support (14, 11) in a conveying device for paper sheets (12), according to Claim 1, in which cylindrical passage bores (17) oriented perpendicularly to the sheet-conveying plane are provided for ball guidance in the ball-guide bodies (16), the balls (15) being removable or exchangeable upwards through the passage bore (17), in which engagement slots (18) for engaging into the passage bores (17) are provided in parallel with the passage bores (17), which extend outwards from the passage bores (17) through the guide bodies (16) oppositely to the main sheet-conveying direction, the slot width of which is approximately of finger thickness.

3. Ball support (14, 11) in a conveying device for paper sheets (12), according to Claim 1, in which cylindrical passage bores (17) oriented perpendicularly to the sheet-conveying plane are provided for ball guidance in the ball-guide bodies (16), the balls (15) being removable or exchangeable upwards through the passage bore (17), in which engagement slots (18) for engaging into the passage bores (17) are provided in parallel with the passage bores (17), which extend outwards from the passage bores (17) through the guide bodies (16) oppositely to the main sheet-conveying direction, in which the passage bores (17) are arranged such that the balls (15) extend outwards with a spherical cap through the engagement slots (18).

4. Ball support (14, 11) in a conveying device for paper sheets (12), according to Claim 2 or 3, having a retaining plate (29) provided on the underside'of each ball-guide body (16), a penetration orifice (20) for the ball (15) being provided in the retaining plate (19) underneath each passage bore (17) provided for ball guidance, the diameters of the penetration orifices (20) being smaller than the diameter of the balls (15) inserted into the associated passage bore (17), the retaining plate being provided with engagement slots (23) arranged congruently with the engagement slots (18).

## Revendications

1. Support à billes (14, 11) dans un dispositif de convoyage de feuilles de papier (12) avec des corps de guidage de billes (16), qui sont disposés transversalement à la direction de convoyage des feuilles principales sur le plan de convoyage des feuilles, qui sont pourvus de plusieurs trous (17) de guidage de billes, dans lequel les billes (15) peuvent être enlevées des trous (17) ou échangées et dans lequel les trous (17) sont pourvus de fentes d'introduction (18) latérales, par lesquelles, par intervention de l'extérieur sur les billes (15), celles-ci peuvent être enlevées ou échangées à travers les trous (17) de guidage des billes.

2. Support à billes (14, 11) dans un dispositif de convoyage pour feuilles de papier (12) selon la revendication 1, dans lequel, pour le guidage des billes, il est prévu des trous de passage (17) cylindriques, orientés perpendiculairement au plan de convoyage des feuilles, pratiqués dans les corps de guidage de billes (16), dans lequel les billes (15) peuvent être enlevées vers le haut ou échangées à travers le trou de passage (17), dans lequel des fentes d'introduction (18) sont prévues parallèlement aux trous de passage (17), pour l'introduction dans ceux-ci, lesquelles fentes s'étendent vers l'extérieur dans le sens contraire au sens de convoyage des feuilles principales, à partir des trous de passage (17), à travers les corps de guidage (16) et dont la largeur correspond à peu près à l'épaisseur d'un doigt.

3. Support à billes (14, 11) dans un dispositif de convoyage pour feuilles de papier (12) selon la revendication 1, dans lequel pour le guidage des billes, il est prévu des trous de passage (17) cylindriques, orientés perpendiculairement au plan de convoyage des feuilles, pratiqués dans les corps de guidage de billes (16), dans lequel les billes (15) peuvent être enlevées vers le haut ou échangées à travers le trou de passage (17), dans lequel des fentes d'introduction (18) sont prévues parallèlement aux trous de passage (17), pour l'introduction dans ceux-ci, lesquelles fentes s'étendent vers l'extérieur dans le sens contraire au sens de convoyage des feuilles principales, à partir des trous de passage (17), à travers les corps de guidage, dans lequel les trous de passage (17) sont disposés de telle sorte que les billes (15) s'étendent vers l'extérieur avec une calotte, à travers les fentes d'introduction (18).

4. Support à billes (14, 11) dans un dispositif de convoyage pour feuilles de papier (12) selon les revendications 2 ou 3, avec une tôle de retenue (29), prévue sur la face inférieure de chaque corps de guidage de billes (16), au-dessous de chaque trou de passage (17), prévu pour le guidage des billes, une ouverture de pénétration (20) étant prévue dans la tôle de retenue (19) pour la bille (15), le diamètre des ouvertures de pénétration (20) étant inférieur à celui des billes (15) insérées dans le trou de passage (17) correspondant, la tôle de retenue étant pourvue de fentes d'introduction (23) disposées de manière à coïncider avec les fentes d'introduction (18).
